# EUROPÄISCHE PATENTSCHRIFT

(11) **EP 0 121 591 B1**
(45) Veröffentlichungstag und Bekanntmachung des Hinweises auf die Patenterteilung: **12.11.1986**
(21) Anmeldenummer: 83109421.4
(22) Anmeldetag: 22.09.1983
(51) Int. Cl.: F25D 23/06

(54) **Kühl- oder Gefriergerät**
Cooling or freezing apparatus
Appareil de réfrigération ou de congélation

(30) Priorität: 08.03.1983 DE 3308096
(43) Veröffentlichungstag der Anmeldung: 17.10.1984
(73) Patentinhaber: Licentia Patent-Verwaltungs-GmbH, 60596 Frankfurt (DE)
(72) Erfinder: Kerpers, Werner, D-6530 Bingen (DE)
(74) Vertreter: Vogl, Leo, Dipl.-Ing.

## Beschreibung

Die Erfindung betrifft ein Kühl- oder Gefriergerät gemäß dem Oberbegriff des Patentanspruchs.

Bei einem bekannten Kühlgerät dieser Art (US-A-2 961 851) ist ein als Schrank ausgebildetes Gehäuse mit einer an der senkrechten Frontseite angeordneten Tür vorgesehen. Die rückwärtige Seite des Gehäuses bildet ein Verflüssiger, der aus einem eigenständigen Blech mit wärmeleitend angebrachten Rohren besteht. Die Rohre befinden sich an der der Wärmeisolierung abgewandten äußeren Seite des Bleches und verlaufen in waagerechten Schleifen. Das die Rohre tragende Blech des Verflüssigers weist umgebogene Seitenränder auf, auf welchen außen die benachbarten Seitenkanten der Seitenwände des Gehäuses aufliegen. Bei diesem Aufbau können sich auf den waagerechten Teilen der Rohre Staub und andere Schmutzpartikel im Betrieb ablagern, die mit zunehmender Betriebsdauer des Kühlgerätes durch die Bildung immer dickerer Schichten die Wärmeabgabe zunehmend verschlechtern. Dabei stellen die waagerechten Schleifen der Rohre auch Strömungswiderstände für die daran aufsteigende Konvektionsluft dar, so daß der Wärmestau noch vergrößert wird. Außerdem können die Seitenkanten der Seitenwände des Gehäuses durch die in der Wärmeisolierung auftretenden Druckkräfte vom umgebogenen Seitenrand des den Verflüssiger bildenden Bleches abgehoben werden, so daß dort der Wärmeübergang zu den Seitenwänden verschlechtert wird. Bei Abnehmen der Wärmeabgabe vom Verflüssiger wird auch die Kühlwirkung im Kühlgerät bzw. der Betriebswirkungsgrad des Kühlgerätes herabgesetzt und damit der Stromverbrauch gesteigert.

Im übrigen bewirken die außen aufgebrachten Rohre eine partielle Verengung des notwendigen Konvektionskanals an der Rückseite des Gerätes.

Es ist auch ein Gefriergerät bekannt (US-A-3 122 006), das als Truhe mit an der Oberseite angeordnetem Deckel ausgebildet ist. Dort besteht das gesamte Außengehäuse aus einem einzigen, zweischichtigen Aluminiumblech, an dessen der Wärmeisolierung zugewandten Seite durch Pressluft Rohre zur Führung von Kältemittel ausgebildet sind. Das gesamte Außengehäuse bildet hierbei einen Verflüssiger, der mit anderen Seitenwänden des Gehäuses nicht in Verbindung tritt. Eine Kühltruhe dieser Art muß im übrigen im Bereich der die Forder- und die Rückseite verbindenden Seitenwänden mit Abstand von benachbarten Wänden angeordnet werden, um auch dort die Wärmeabfuhr sicherzustellen. Sie sind daher nicht wie ein Schrank für den Einbau in Küchenmöbel geeignet.

Ferner ist ein Verdampfer für Kühlgeräte bekannt (US-A-2 795 035). der aus einem Aluminiumblech besteht, auf dessen der Wärmeisolierung zugewandten Seite Aluminiumrohre zur Führung von Kältemittel angeordnet sind. Die glatte innere Seite des Aluminiumbleches bildet einen Teil der Innenwandung des Kühlraumes. Die Aluminiumrohre sind dabei auf das Aluminiumblech aufgeklebt. Eine Verbindung des Aluminiumblechs mit benachbarten Seitenwänden is nicht angegeben.

Der Erfindung liegt die Aufgabe zugrunde, bei einem Kühl- oder Gefriergerät gemäß dem Oberbegriff des Patentanspruchs Maßnahmen zu treffen, durch die bei einfachem, raumsparendem Aufbau dauerhaft eine hohe Wärmeabfuhr vom Verflüssiger erreicht wird.

Die Lösung dieser Aufgabe erfolgt gemäß der Erfindung durch die kennzeichnenden Merkmale des Patentanspruchs.

Bei einem Aufbau eines Kühl- oder Gefriergerätes gemäß der Erfindung wird durch die Anwendung eines Verflüssigers aus einem Aluminiumblech mit aufgebrachten Aluminiumrohren eine optimale Wärmeabfuhr von den das erhitzte Kältemittel führenden Aluminiumrohren und gleichzeitig eine rasche Verteilung der Wärme über die gesamte Fläche des Aluminiumblechs erreicht. Es steht daher eine sehr große wirksame Wärmeabgabefläche zur Verfügung.

Durch die Anlage des Randes des Aluminiumblechs an den umgebogenen Seitenkanten der angrenzenden Seitenwände wird die Wärmeabfuhr zusätzlich dauerhaft gesteigert. Der Wärmeübergang von dem Aluminiumblech zu den Gehäuseseitenwänden ist daher auch über lange Betriebszeiten sicher gewährleistet. Da die Aluminiumrohre auf der der Wärmeisolierung zugewandten Seite des Aluminiumblechs angeordnet sind, bleibt die Außenseite des Verflüssigers glatt, so daß die Konvektionsluft ungehindert vorbeistreichen und die vom Aluminiumblech abgegebene Wärme ohne Behinderung abführen kann. An der glatten Oberfläche können sich auch Staub und andere Schmutzpartikel nur schwer festsetzen, so daß die Wämeabgabe über eine sehr lange Betriebsdauer optimal gegeben ist.

Ein Ausführungsbeispiel der Erfindung wird nachstehend näher erläutert.

Von einem Kühl- oder Gefriergerät ist ein Querschnitt durch einen Abschnitt durch die Rückseite dargestellt. Dabei ist der Raum zwischen der senkrechten Rückseite 1 eines für die Aufnahme des zu kühlenden Gutes ausgebildeten Innenbehälters und einem parallel dazu mit Abstand verlaufenden Aluminiumblech 2 mit wärmeisolierendem Schaumstoff 3 ausgeschäumt. Das Aluminiumblech 2 bildet die äußere Rückwand des Gehäuses und stellt zugleich einen Teil des Verflüssigers dar. Mit dem Aluminiumblech 2 ist dementsprechend an der dem Isolierschaum 3 zugewandten Seite ein in mehreren Windungen verlegtes Rohr 4 wärmeleitend verbunden, durch welches das vom Kompressor kommende, erhitzte Kältemittel strömt. Das Rohr 4 besteht ebenfalls aus Aluminium und ist gut wärmeleitend mit dem Aluminiumblech 2 verbunden. Es wird dadurch ein optimaler Wärmeübergang zwischen dem Aluminiumrohr 4 und dem Aluminiumblech 2 erreicht, das die aufgenommene Wärme in sich aufgrund seiner hohen Wärmeleitfähigkeit gleichmäßig verteilt und dadurch eine große wärmeabgebende Fläche bildet. Zusätzlich ist das Aluminiumblech 2 noch wärmeleitend mit den umgebogenen Seitenkanten 5 von angrenzenden Seitenwänden des Gehäuses verbunden, so daß vom Aluminiumblech 2 auch Wärme zu diesen Seitenwänden abgeleitet wird. Für die Abführung der abzugebenden Wärme ist somit nur ein einziger, relativ schmaler Konvektionskanal 6 zwischen dem Aluminiumblech 2 und einer benachbarten Wand 7 erfoderlich. Bei vorgegebener Stärke der Wärmeisolierschicht 3 kann dementsprechend die Rückseite des Innenbehälters gegenüber der Gerätetür tiefer gesetzt werden, als es bei zweizügiger Ausführung des Konvektionskanals möglich ist.

Durch die Anordnung der Aluminiumrohre 4 an der den Isolierschaum 3 zugewandten Seite des Aluminiumblechs 2 bleibt die nach außen weisende Seite des. Aluminiumblechs ohne Erhöhungen, so daß sich darauf auch kein Staub oder sonstiger Schmutz ablagern und die Wärmeabgabe mindern kann. Das Aluminiumrohr wird vorzugsweise auf das Aluminiumblech 2 aufgeklebt, so daß ein dauerhafter, gleichmäßiger Wärmeübergang sichergestellt ist.

## Patentansprüche

Kühl- oder Gefriergerät mit einem als Schrank ausgebildeten, ausgeschäumten Gehäuse und einem rückwärtig angeordneten Verflüssiger, der aus einem eigenständigen Blech mit wärmeleitend angebrachten Rohren besteht und das Blech als Rückwand mit den angrenzenden Seitenwänden des Gehäuses wärmeleitend verbunden ist, dadurch gekennzeichnet, daß das Blech (2) und die Rohre (4) aus Aluminium bestehen, daß die Aluminiumrohre (4) auf der dem Isolierschaum (3) zugewandten Seite des Aluminiumblechs (2) angeordnet sind und daß das Aluminiumblech (2) an den Innenflächen der umgebogenen Seitenkanten (5) der Seitenwände aufliegt.

## Claims

A refrigerator or freezer with a foam-insulated housing formed as a container, and a rearwardly arranged condenser comprised by a unitary metal sheet with suitable heat-conducting pipes, the metal sheet, as rear wall, being in heat conducting connection with the adjacent side walls of the housing, characterised in that the metal sheet (2) and the pipes (4) consist of aluminium, that the aluminium pipes (4) are arranged on the side of the aluminium sheet (2) that faces towards the insulating foam (3) and that the aluminium sheet (2) abuts against the inner faces of the bent- over side edges (5) of the said side walls.

## Revendications

Appareil de réfrigération ou de congélation comprenant une enveloppe en forme d'armoire garnie d'un matériau en mousse et un condenseur situé à l'arrière qui est constitué par une tôle indépendante portant des tubes montés de manière à transmettre la chaleur, la tôle formant paroi arrière étant reliée aux parois latérales voisines de l'enveloppe de manière à transmettre la chaleur, caractérisé en ce que la tôle (2) et les tubes (4) sont en aluminium, en ce que les tubes d'aluminium (4) sont du côté de la tôle d'aluminium (2) qui est tournée vers la mousse isolante (3) et en ce que la tôle d'aluminium (2) est appliquée contre les surfaces intérieures des bords latéraux incurvés (5) des parois latérales.
